# EUROPÄISCHE PATENTSCHRIFT

(11) **EP 3 554 913 B1**
(45) Veröffentlichungstag und Bekanntmachung des Hinweises auf die Patenterteilung: **25.01.2023**
(21) Anmeldenummer: 17711124.2
(22) Anmeldetag: 14.03.2017
(51) Int. Cl.: B61C 9/50, B61F 5/38

(54) **FAHRWERK FÜR SCHIENENFAHRZEUGE**
CHASSIS FOR RAIL VEHICLES
CHÂSSIS DESTINÉ À DES VÉHICULES FERROVIAIRES

(43) Veröffentlichungstag der Anmeldung: 23.10.2019
(73) Patentinhaber: Siemens Mobility Austria GmbH, 1210 Wien (AT)
(72) Erfinder: HOFFMANN, Thilo, 8044 Graz (AT); KIENBERGER, Andreas, 8010 Graz (AT); TEICHMANN, Martin, 8045 Graz (AT); BECHER, Klemens, 8054 Attendorf (AT); SUMNITSCH, Michael, 8045 Graz (AT); WILDING, Reinhard, 8742 Obdach (AT); ZEKOLL, Michael, 8010 Graz (AT)
(74) Vertreter: Deffner, Rolf
(86) Internationale Anmeldenummer: PCT/EP2017/055941
(87) Internationale Veröffentlichungsnummer: WO 2018/166582

(56) Entgegenhaltungen:
- EP-A1- 0 589 864
- EP-A1- 0 930 210
- WO-A1-2009/056415
- AT-A1- 514 023
- DE-A1- 2 843 830

## Beschreibung

Die Erfindung betrifft ein Fahrwerk für Schienenfahrzeuge, das zumindest eine Tragestruktur, zumindest eine erste Primärfeder und eine zweite Primärfeder, zumindest eine erste Antriebsmotor-Getriebeeinheit, die über zumindest ein erstes Aufhängeelement mit der zumindest einen Tragestruktur verbunden ist, zumindest einen ersten Radsatz sowie zumindest eine erste Kupplung, die mit der zumindest ersten Antriebsmotor-Getriebeeinheit und dem zumindest ersten Radsatz verbunden ist, aufweist.

Aus dem Stand der Technik sind Fahrwerke mit unterschiedlichen Antriebs- und Getriebeaufhängungen sowie unterschiedlichen Koppelelementen zur Übertragung von Kräften und Drehmomenten aus Antriebsmotoren und Getrieben in Tragestrukturen bzw. Fahrwerksrahmen bekannt. Die EP 0 235 644 B1 offenbart ein Fahrwerk mit einem gegen eine Radsatzwelle gelagerten und über eine Anlenkeinrichtung mit einem Fahrwerksrahmen verbundenen Antriebsmotor. Die Anlenkeinrichtung weist zwei Lenkstangen auf. Weiterhin ist der Antriebsmotor über zwei Lager mit einer Radsatzwelle verbunden.

Das US 4,046,080 beschreibt darüber hinaus das Prinzip des "Wegmann-Fahrwerks", bei dem ein Antriebsmotor auf einem Querträger gelagert ist. Zwischen dem Antriebsmotor, dem Getriebe und dem Querträger ist ein Stützlenker angeordnet. Weiterhin ist der Antriebsmotor mit einem Längsträger verbunden.

Die AT 514023 A1 offenbart ein Fahrwerk für ein Schienenfahrzeug, in dem eine Antriebseinheit über Federvorrichtungen mit elastischen Körpern gelagert ist. Die Antriebseinheit ist mit einer Radsatzwelle gekoppelt. Weiterhin beschreibt die WO 2009/056415 A1 ein Drehgestell mit einer Motoreinheit, die über drei Befestigungspunkte querelastisch mit einem Drehgestellrahmen verbunden ist. Ein achsreitendes Getriebe ist auf einer Radsatzwelle angeordnet und über eine Getriebe-Drehmomentstütze sowie eine Kupplung mit der Motoreinheit verbunden.

Die genannten Ansätze weisen in den bekannten Formen den Nachteil einer eingeschränkten Beweglichkeit der Radsatzwellen bzw. Radsätze in Abhängigkeit von Gleisgeometrie, Bogenradien, Gleislagefehlern etc. auf. Beispielsweise stützt sich der in der EP 0 235 644 B1 offenbarte Antriebsmotor an einer Radsatzwelle ab und erhöht einerseits deren Trägheit bezüglich Verdrehungen um eine Fahrwerkshochachse sowie andererseits ungefederte Massen des Fahrwerks.

Dadurch ergeben sich eine hohe Belastung der Radsätze sowie ausgeprägter Verschleiß an den Rädern sowie ein hohes Fahrgeräuschniveau.

Weiterhin wären bei einem Einsatz einer aktiven Radsatzsteuerung mit Radsatzstelleinrichtungen, wie sie unter anderem zur Stabilisierung von Fahrzuständen sowie aus Fahrkomfortgründen vorgesehen sein kann, hohe Stellkräfte erforderlich, um eine Verdrehung von Radsätzen um eine Fahrwerkshochachse zu bewirken.

Der Erfindung liegt daher die Aufgabe zugrunde, ein gegenüber dem Stand der Technik verbessertes Fahrwerk anzugeben.

Erfindungsgemäß wird diese Aufgabe gelöst mit einem Fahrwerk der eingangs genannten Art, bei dem die zumindest erste Antriebsmotor-Getriebeeinheit mit der zumindest einen Tragestruktur über ein vorwiegend in Richtung einer Fahrwerkslängsachse belastbares erstes Koppelelement verbunden ist.

Während das erste Aufhängeelement in Bezug auf die erste Antriebsmotor-Getriebeeinheit eine Lagerungsfunktion ausführt, werden über das erste Koppelelement vorwiegend Kräfte in Richtung der Fahrwerkslängsachse von der ersten Antriebsmotor-Getriebeeinheit auf die Tragestruktur übertragen. Lagerungs- und Längskraftübertragungsfunktionen sind folglich voneinander getrennt ausgeführt.

Dadurch werden eine definierte Längskrafteinleitung in die Tragestruktur und folglich ein günstiger Kraft- und Drehmomentenverlauf in der Tragestruktur erzielt, der wiederum eine vorteilhafte Beweglichkeit der Tragestruktur relativ zu dem ersten Radsatzes bewirkt. Radsatzstelleinrichtungen von aktiven Radsatzsteuerungen können kompakt ausgeführt sein.

Es ist beispielsweise möglich, nur eine Radsatzstelleinrichtung je Radsatzseite vorzusehen.

Erfindungsgemäß ist eine erste Querschnittfläche des ersten Koppelelements in einer vertikalen Längsmittelebene der zumindest einen Tragestruktur angeordnet.

Dabei ergibt sich eine besonders vorteilhafte Lösung, wenn die erste Querschnittfläche mittig in dem ersten Koppelelement angeordnet ist.

Erfindungsgemäß erfolgt eine annähernd oder exakt mittige Längskrafteinleitung von der ersten Antriebsmotor-Getriebeeinheit in die Tragestruktur. Somit wird eine weitere Verbesserung des Kraft- und Drehmomentenverlaufs in der Tragestruktur erzielt. Drehmomente, die gegen Verdrehungen der Tragestruktur relativ zu dem ersten Radsatz um eine Fahrwerkshochachse wirken, werden reduziert.

Erfindungsgemäß ist eine zweite Querschnittfläche der zumindest ersten Kupplung in einer vertikalen Quermittelebene des zumindest ersten Radsatzes angeordnet.

Dabei ist es besonders günstig, wenn die zweite Querschnittfläche mittig in der zumindest ersten Kupplung angeordnet ist.

2 Erfindungsgemäß erfolgt eine annähernd oder exakt mittige Einleitung von Antriebs- und Bremskräften bzw. Antriebs- und Bremsmomenten aus der Antriebsmotor-Getriebeeinheit über die erste Kupplung in den ersten Radsatz.

Drehmomente, die gegen Verdrehungen des ersten Radsatzes relativ zu der Tragestruktur um eine Fahrwerkshochachse wirken, werden reduziert. Drehbewegungen des ersten Radsatzes um Fahrwerkshochachsen, welche mangels einer Abstützung der Antriebsmotor-Getriebeeinheit auf dem ersten Radsatz (beispielsweise über entsprechende Lager auf einer Radsatzwelle) und aufgrund daraus resultierender geringer Trägheiten des ersten Radsatzes und geringer ungefederter Massen des Fahrwerks mit geringem Widerstand ausführbar sind, werden weiter erleichtert.

Dadurch werden in Zusammenhang mit den geringen ungefederten Massen des Fahrwerks insbesondere in Gleisbögen mechanische Belastungen und Verschleiß des ersten Radsatzes sowie Fahrgeräusche gesenkt.

Nachfolgend wird die Erfindung anhand von Ausführungsbeispielen näher erläutert.

Es zeigen beispielhaft:
- Fig. 1:: Eine Draufsicht auf einen Ausschnitt einer beispielhaften Ausführungsvariante eines erfindungsgemäßen Fahrwerks, wobei eine erste Antriebsmotor-Getriebeeinheit gelenkig mit einer Tragestruktur verbunden ist und ein erstes Koppelelement für eine Längskraftübertragung von der ersten Antriebsmotor-Getriebeeinheit auf die Tragestruktur vorgesehen ist.

Ein in Fig. 1 in Draufsicht dargestellter Ausschnitt einer beispielhaften Variante eines erfindungsgemäßen Fahrwerks für ein Schienenfahrzeug umfasst eine als Fahrwerksrahmen ausgebildete Tragestruktur 1 mit einem Querträger 3 sowie einem ersten Längsträger 4 und einem zweiten Längsträger 5, Erfindungsgemäß sind im Hinblick auf Geometrie, Verbindungstechnik, Materialien etc. verschiedene Ausführungsformen von Tragestrukturen 1 vorstellbar. Die Tragestruktur 1 kann einteilig oder mehrteilig ausgeführt sein. Bei mehrteiligen Ausführungsformen ist es beispielsweise möglich, einzelne Teile gelenkig miteinander zu verbinden etc.

Das Fahrwerk weist weiterhin einen quer liegenden Antriebsmotor und ein Getriebe auf, die über ein gemeinsames Gehäuse zu einer ersten Antriebsmotor-Getriebeeinheit 8 verbunden sind.

Ein erster Radsatz 21 ist über ein erstes Radsatzlager mit einem ersten Radsatzlagergehäuse 24, ein zweites Radsatzlager mit einem zweiten Radsatzlagergehäuse 25 sowie über in Fig. 1 nicht gezeigte Radsatzführungseinrichtungen an die Tragestruktur 1 gekoppelt.

Der erste Radsatz 21 umfasst ein erstes Rad 26, ein zweites Rad 27 sowie eine Radsatzwelle 23. Das Fahrwerk weist eine Innenlagerung auf, das erste Radsatzlager mit dem ersten Radsatzlagergehäuse 24 und das zweite Radsatzlager mit dem zweiten Radsatzlagergehäuse 25 sind in einem Bereich zwischen dem ersten Rad 26 und dem zweiten Rad 27 angeordnet. Erfindungsgemäß sind jedoch auch außengelagerte Varianten vorstellbar.

Weiterhin sind zwischen dem ersten Radsatz 21 und der Tragestruktur 1 eine erste Primärfeder 6 und eine zweite Primärfeder 7 vorgesehen. Die Tragestruktur 1 ist demzufolge primärgefedert.

Die erste Antriebsmotor-Getriebeeinheit 8 ist über ein elastisches erstes Aufhängeelement 9 und ein elastisches zweites Aufhängeelement 10 gelenkig auf der Tragestruktur 1 gelagert. Das erste Aufhängeelement 9 und das zweite Aufhängeelement 10 sind als faserverstärkte Gummielemente ausgeführt. Erfindungsgemäß ist es jedoch auch denkbar, das erste Aufhängeelement 9 und das zweite Aufhängeelement 10 aus einem metallischen Werkstoff auszuführen.

Über das erste Aufhängeelement 9 und das zweite Aufhängeelement 10 werden insbesondere Vertikal- und Querkräfte von der ersten Antriebsmotor-Getriebeeinheit 8 auf die Tragestruktur 1 übertragen. Eine Übertragung von Kräften in Richtung einer Fahrwerkslängsachse 12 erfolgt nur in einem vernachlässigbaren Ausmaß.

Zwischen der ersten Antriebsmotor-Getriebeeinheit 8 und dem Querträger 3 der Tragestruktur 1 ist weiterhin genau ein als Sphärolager ausgebildetes elastisches erstes Koppelelement 11 angeordnet. Das erste Koppelelement 11 weist eine Buchse 17 auf, durch die ein Knochen 14 hindurch geführt ist. Der Knochen 14 weist im Kontakt mit der Buchse 17 eine Elastomerschicht auf, wodurch eine Schwingungsdämpfung erzielt wird. Der Knochen 14 ist über einen ersten Adapter 15 und einen zweiten Adapter 16, die mit der ersten Antriebsmotor-Getriebeeinheit 8 verbunden sind, mit der ersten Antriebsmotor-Getriebeeinheit 8 mittels Schraubenverbindungen verbunden.

Das erste Koppelelement 11 ist radial, axial, auf Torsion sowie kardanisch, jedoch insbesondere in Richtung der Fahrwerkslängsachse 12 belastbar. Eine erste Querschnittfläche 13 des ersten Koppelelements 11 liegt in einer vertikalen, in Fig. 1 projizierend erscheinenden Längsmittelebene 2 der Tragestruktur 1.

In Bezug auf einen Bereich zwischen dem ersten Längsträger 4 und dem zweiten Längsträger 5 ist das erste Koppelelement 11 mittig angeordnet. Kräfte und Drehmomente, insbesondere Kräfte in Richtung der Fahrwerkslängsachse 12 werden von der ersten Antriebsmotor-Getriebeeinheit 8 über deren Gehäuse sowie über das erste Koppelelement 11 mittig in den Querträger 3 eingeleitet.

Dadurch ergeben sich ein günstiger Kraft- und Drehmomentenverlauf in der Tragestruktur 1 und eine gute Beweglichkeit der Tragestruktur 1 relativ zu dem ersten Radsatz 21.

Antriebs- und Bremskräfte bzw. Antriebs- und Bremsmomente werden von dem Antriebsmotor über das Getriebe sowie eine über eine Hohlwelle 18 auf dem ersten Radsatz 21 gelagerte erste Kupplung 19 auf den ersten Radsatz 21 übertragen.

Eine zweite Querschnittfläche 20 der ersten Kupplung 19 liegt in einer in Fig. 1 projizierend erscheinenden Quermittelebene 22 des ersten Radsatzes 21. Die erste Kupplung 19 ist in Bezug auf einen Bereich zwischen Enden des ersten Radsatzes 21 mittig angeordnet. Antriebs- und Bremskräfte bzw. Antriebs- und Bremsmomente aus der ersten Antriebsmotor-Getriebeeinheit 8 werden daher mittig in den ersten Radsatz 21 eingeleitet.

Die Quermittelebene 22 des ersten Radsatzes 21 liegt in der Längsmittelebene 2 der Tragestruktur 1. Es ist z.B. bei Radsatzbewegungen jedoch auch möglich, dass die Quermittelebene 22 einen Versatz von der Längsmittelene 2 oder eine Verdrehung gegenüber der Längsmittelebene 2 etc. aufweist.

Aufgrund der mittig in den ersten Radsatz 21 eingeleiteten Antriebs- und Bremskräfte bzw. Antriebs- und Bremsmomente wird ein günstiger Kraft- und Drehmomentenverlauf in dem ersten Radsatz 21 erzielt.

Drehmomente, welche gegen Verdrehungen des ersten Radsatzes 21 um eine Fahrwerkshochachse wirken, werden reduziert. Der erste Radsatz 21 weist dadurch insbesondere bei Verdrehungen um eine Fahrwerkshochachse eine gute Beweglichkeit auf und es werden Belastungen und Verschleiß des ersten Radsatzes 21 sowie Fahrgeräusche reduziert.

Bei einer aktiven Radsatzsteuerung müssen für Lenkwinkeländerungen des ersten Radsatzes 21, d.h. Verdrehungen des ersten Radsatzes 21 um eine Fahrwerkshochachse lediglich geringe Stellkräfte aufgebracht werden.

Der erste Längsträger 4 weist eine aktive erste Radsatzstelleinrichtung 28 auf, die als pneumatischer Aktuator ausgebildet ist.

Erfindungsgemäß ist es auch möglich, die erste Radsatzstelleinrichtung 28 beispielsweise als hydraulischer Aktuator auszuführen.

In dem ersten Längsträger 4, bzw. von dem ersten Längsträger 4 ummantelt, ist ein Zylinder 29 angeordnet, in dem ein Kolben 30 geführt ist. Ein mit dem Kolben 30 verbundener Stempel 31 ist über eine Öffnung in einen Außenbereich des ersten Längsträgers 4 geführt und mit dem ersten Radsatzlagergehäuse 24 verbunden.

Erfindungsgemäß ist es beispielsweise auch möglich, die erste Radsatzstelleinrichtung 28 an einer Außenseite der Tragestruktur 1 zu lagern.

Der Zylinder 29 kann über in Fig. 1 nicht dargestellte Druckluftleitungen, welche den pneumatischen Aktuator mit einem in Fig. 1 ebenfalls nicht gezeigten Druckluftsystem des Schienenfahrzeugs verbinden, sowie über in Fig. 1 nicht dargestellte Druckluftanschlüsse mit Druckluft gefüllt werden. Über einen Druck in dem Zylinder 29 wird eine Kraft auf den Kolben 30 und auf den Stempel 31 erzeugt, welche über das erste Radsatzlagergehäuse 24 als Stellkraft auf den ersten Radsatz 21 übertragen wird. Aufgrund der Stellkraft wird der erste Radsatz 21 um eine in Fig. 1 nicht gezeigte, projizierend erscheinende Fahrwerkshochachse verdreht, d.h. es wird ein Lenkwinkel des ersten Radsatzes 21 entsprechend einer Gleisgeometrie eingestellt.

Der Druck in dem Zylinder 29 und somit die Stellkraft werden über eine in Fig. 1 nicht dargestellte Regeleinheit des Schienenfahrzeugs entsprechend des erforderlichen Lenkwinkels geregelt.

In Fig. 1 nicht dargestellt ist eine zweite Antriebsmotor-Getriebeeinheit, welche im Hinblick auf konstruktive und verbindungstechnische Prinzipien gleich wie die erste Antriebsmotor-Getriebeeinheit 8 ausgeführt ist. Für eine Kraftübertragung von der zweiten Antriebsmotor-Getriebeeinheit auf die Tragestruktur 1 in Richtung der Fahrwerkslängsachse 12 ist demzufolge ein elastisches zweites Koppelelement vorgesehen. Das zweite Koppelelement ist bezüglich eines Bereichs zwischen dem ersten Längsträger 4 und dem zweiten Längsträger 5 mittig auf dem Querträger 3 angeordnet.

Antriebs- und Bremskräfte bzw. Antriebs- und Bremsmomente werden von der zweiten Antriebsmotor-Getriebeeinheit über eine zweite Kupplung in einen zweiten Radsatz eingeleitet. Die zweite Kupplung ist in Bezug auf einen Bereich zwischen Enden des zweiten Radsatzes mittig angeordnet. Der zweite Radsatz ist im Hinblick auf konstruktive Prinzipien sowie lagerungs- und koppelungstechnisch gleich wie der erste Radsatz 21 ausgeführt.

Erfindungsgemäß sind beispielsweise auch Fahrwerke mit drei Radsätzen (z.B. für Lokomotiven) oder mit nur einem Radsatz vorstellbar.

Auf dem zweiten Längsträger 5 ist, in Fig. 1 nicht dargestellt, eine zweite Radsatzstelleinrichtung angeordnet, die Stellkräfte auf den zweiten Radsatz bewirkt. Die zweite Radsatzstelleinrichtung ist hinsichtlich funktionaler und konstruktiver Prinzipien gleich wie die erste Radsatzstelleinrichtung 28 ausgeführt.

Bei der Anordnung der ersten Radsatzstelleinrichtung 28 und der zweiten Radsatzstelleinrichtung handelt es sich um eine günstige Lösung. Erfindungsgemäß sind jedoch auch Fahrwerke mit passiven oder semiaktiven Radsatzführungen bzw. ohne aktive Radsatzführungen bzw. Radsatzstelleinrichtungen denkbar.

### Liste der Bezeichnungen

- 1: Tragestruktur
- 2: Längsmittelebene
- 3: Querträger
- 4: Erster Längsträger
- 5: Zweiter Längsträger
- 6: Erste Primärfeder
- 7: Zweite Primärfeder
- 8: Erste Antriebsmotor-Getriebeeinheit
- 9: Erstes Aufhängeelement
- 10: Zweites Aufhängeelement
- 11: Erstes Koppelelement
- 12: Fahrwerkslängsachse
- 13: Erste Querschnittfläche
- 14: Knochen
- 15: Erster Adapter
- 16: Zweiter Adapter
- 17: Buchse
- 18: Hohlwelle
- 19: Erste Kupplung
- 20: Zweite Querschnittfläche
- 21: Erster Radsatz
- 22: Quermittelebene
- 23: Radsatzwelle
- 24: Erstes Radsatzlagergehäuse
- 25: Zweites Radsatzlagergehäuse
- 26: Erstes Rad
- 27: Zweites Rad
- 28: Erste Radsatzstelleinrichtung
- 29: Zylinder
- 30: Kolben
- 31: Stempel

## Patentansprüche

1. Fahrwerk für Schienenfahrzeuge mit zumindest einer Tragestruktur (1), zumindest einer ersten Primärfeder (6) und einer zweiten Primärfeder (7), zumindest einer ersten Antriebsmotor-Getriebeeinheit (8), die über zumindest ein erstes Aufhängeelement (9) mit der zumindest einen Tragestruktur (1) verbunden ist, mit zumindest einem ersten Radsatz (21) sowie mit zumindest einer ersten Kupplung (19), die mit der zumindest ersten Antriebsmotor-Getriebeeinheit (8) und dem zumindest ersten Radsatz (21) verbunden ist, wobei die zumindest erste Antriebsmotor-Getriebeeinheit (8) mit der zumindest einen Tragestruktur (1) über ein vorwiegend in Richtung einer Fahrwerkslängsachse (12) belastbares erstes Koppelelement (11) verbunden ist, wobei eine erste Querschnittfläche (13) des ersten Koppelelements (11) in einer vertikalen Längsmittelebene (2) der zumindest einen Tragestruktur (1) angeordnet ist, wobei eine zweite Querschnittfläche (20) der zumindest ersten Kupplung (19) in einer vertikalen Quermittelebene (22) des zumindest ersten Radsatzes (21) angeordnet ist, wobei eine annähernd oder exakt mittige Längskrafteinleitung von der zumindest ersten Antriebsmotor-Getriebeeinheit (8) in die zumindest eine Tragestruktur (1) und eine annähernd oder exakt mittige Einleitung von Antriebs- und Bremskräften oder Antriebs- und Bremsmomenten aus der zumindest ersten Antriebsmotor-Getriebeeinheit (8) über die zumindest erste Kupplung (19) in den zumindest ersten Radsatz (21) erfolgt.

2. Fahrwerk nach Anspruch 1, **dadurch gekennzeichnet, dass** die erste Querschnittfläche (13) mittig in dem ersten Koppelelement (11) angeordnet ist.

3. Fahrwerk nach Anspruch 1 oder 2, **dadurch gekennzeichnet, dass** die zweite Querschnittfläche (20) mittig in der zumindest ersten Kupplung (19) angeordnet ist.

4. Fahrwerk nach einem der Ansprüche 1 bis 3, **dadurch gekennzeichnet, dass** zumindest eine erste Radsatzstelleinrichtung (28) vorgesehen ist.

5. Fahrwerk nach einem der Ansprüche 1 bis 4, **dadurch gekennzeichnet, dass** das erste Koppelelement (11) als Sphärolager ausgeführt ist.

6. Fahrwerk nach einem der Ansprüche 1 bis 4, **dadurch gekennzeichnet, dass** das erste Koppelelement (11) als Lenkstange ausgeführt ist.

7. Fahrwerk nach einem der Ansprüche 1 bis 6, **dadurch gekennzeichnet, dass** die zumindest eine Tragestruktur (1) als Fahrwerksrahmen ausgebildet ist.

8. Fahrwerk nach einem der Ansprüche 1 bis 7, **dadurch gekennzeichnet, dass** der zumindest erste Radsatz (21) eine Innenlagerung aufweist.

9. Fahrwerk nach einem der Ansprüche 1 bis 7, **dadurch gekennzeichnet, dass** der zumindest erste Radsatz (21) eine Außenlagerung aufweist.

10. Fahrwerk nach einem der Ansprüche 1 bis 9, **dadurch gekennzeichnet, dass** zwischen der zumindest ersten Antriebsmotor-Getriebeeinheit (8) und der zumindest einen Tragestruktur (1) ein zweites Aufhängeelement (10) angeordnet ist.

## Claims

1. Chassis for rail vehicles with at least one support structure (1), at least one primary spring (6) and a second primary spring (7), at least one first drive motor transmission unit (8), which is connected to the at least one support structure (1) via at least one first suspension element (9), with at least one first wheelset (21) and with at least one first clutch (19), which is connected to the at least first drive motor transmission unit (8) and to the at least first wheelset (21), wherein the at least first drive motor transmission unit (8) is connected to the at least one support structure (1) by means of a first coupling element (11) that can be loaded primarily in the direction of a chassis longitudinal axis (12), wherein a first cross-section surface (13) of the first coupling element (11) is disposed in a vertical longitudinal centre plane (2) of the at least one support structure (1), wherein a second cross-section surface (20) of the at least first clutch (19) is disposed in a vertical transverse central plane (22) of the at least first wheelset (21), wherein an approximately or exactly central application of longitudinal force from the at least first drive motor transmission unit (8) to the at least one support structure (1) and an approximately or exactly central application of drive and braking forces or drive and braking torques from the at least one drive motor transmission unit (8) via the at least first clutch (19) to the first wheelset (21) takes place.

2. Chassis according to claim 1, **characterised in that** the first cross-section surface (13) is disposed centrally in the first coupling element (11).

3. Chassis according to claim 1 or 2, **characterised in that** the second cross-section surface (20) is disposed centrally in the at least first clutch (19).

4. Chassis according to one of claims 1 to 3, **characterised in that** at least one first wheelset actuating device (28) is provided.

5. Chassis according to one of claims 1 to 4, **characterised in that** the first coupling element (11) is embodied as a spherical bearing.

6. Chassis according to one of claims 1 to 4, **characterised in that** the first coupling element (11) is embodied as a steering rod.

7. Chassis according to one of claims 1 to 6, **characterised in that** the at least one support structure (1) is embodied as a chassis frame.

8. Chassis according to one of claims 1 to 7, **characterised in that** the at least first wheelset (21) has an inner bearing arrangement.

9. Chassis according to one of claims 1 to 7, **characterised in that** the at least first wheelset (21) has an outer bearing arrangement.

10. Chassis according to one of claims 1 to 9, **characterised in that** a second suspension element (10) is disposed between the at least first drive motor transmission unit (8) and the at least one support structure (1).

## Revendications

1. Châssis pour véhicules ferroviaires avec au moins une structure de support (1), au moins un premier ressort primaire (6) et un deuxième ressort primaire (7), au moins une première unité de transmission de moteur d'entraînement (8), laquelle est reliée par l'intermédiaire d'au moins un premier élément de suspension (9) à l'au moins une structure de support (1), avec au moins un premier train de roues (21) ainsi qu'avec au moins un premier embrayage (19), lequel est relié à l'au moins une première unité de transmission de moteur d'entraînement (8) et à l'au moins un premier train de roues (21), dans lequel l'au moins une première unité de transmission de moteur d'entraînement (8) est reliée à l'au moins une structure de support (1) par l'intermédiaire d'un premier élément d'accouplement (11) résistant principalement dans la direction d'un axe longitudinal de châssis (12), dans lequel une première surface en coupe transversale (13) du premier élément d'accouplement (11) est disposée dans un plan médian longitudinal vertical (2) de l'au moins une structure de support (1), dans lequel une deuxième surface en coupe transversale (20) de l'au moins un premier embrayage (19) est disposée dans un plan médian transversal vertical (22) de l'au moins un premier train de roues (21), dans lequel une application de force longitudinale approximativement ou exactement centrale s'effectue par l'au moins une première unité de transmission de moteur d'entraînement (8) dans l'au moins une structure de support (1) et une application approximativement ou exactement centrale de forces d'entraînement et de freinage ou de couples d'entraînement et de freinage s'effectue à partir de l'au moins une première unité de transmission de moteur d'entraînement (8) par l'intermédiaire de l'au moins un premier embrayage (19) dans l'au moins un premier train de roues (21).

2. Châssis selon la revendication 1, **caractérisé en ce que** la première surface en coupe transversale (13) est disposée au centre du premier élément d'accouplement (11).

3. Châssis selon la revendication 1 ou la revendication 2, **caractérisé en ce que** la deuxième surface en coupe transversale (20) est disposée au centre de l'au moins un premier embrayage (19).

4. Châssis selon l'une des revendications 1 à 3, **caractérisé en ce qu'**il est prévu au moins un premier dispositif de réglage de train de roues (28).

5. Châssis selon l'une des revendications 1 à 4, **caractérisé en ce que** le premier élément d'accouplement (11) se présente sous la forme d'un palier sphérique.

6. Châssis selon l'une des revendications 1 à 4, **caractérisé en ce que** le premier élément d'accouplement (11) se présente sous la forme d'une barre de direction.

7. Châssis selon l'une des revendications 1 à 6, **caractérisé en ce que** l'au moins une structure de support (1) est conçue sous la forme d'un cadre de châssis.

8. Châssis selon l'une des revendications 1 à 7, **caractérisé en ce que** l'au moins un premier train de roues (21) comprend un palier intérieur.

9. Châssis selon l'une des revendications 1 à 7, **caractérisé en ce que** l'au moins un premier train de roues (21) comprend un palier extérieur.

10. Châssis selon l'une des revendications 1 à 9, **caractérisé en ce qu'**entre l'au moins une première unité de transmission de moteur d'entraînement (8) et l'au moins une structure de support (1) est disposé un deuxième élément de suspension (10).
